# EUROPÄISCHE PATENTSCHRIFT

(11) **EP 3 719 822 B1**
(45) Veröffentlichungstag und Bekanntmachung des Hinweises auf die Patenterteilung: **29.12.2021**
(21) Anmeldenummer: 20164211.3
(22) Anmeldetag: 19.03.2020
(51) Int. Cl.: H01H 3/02, H01H 3/30, H01H 3/42, H01H 5/04, H01H 17/22

(54) **SICHERHEITSSCHALTER MIT SEILBETÄTIGBARER SCHNELLABSCHALTUNG**
SAFETY SWITCH WITH CABLE-ACTUATED RAPID DISCONNECTION
CONTACTEUR DE SÉCURITÉ POURVU D'ARRÊT RAPIDE À COMMANDE PAR CÂBLE

(30) Priorität: 05.04.2019 DE 102019002492
(43) Veröffentlichungstag der Anmeldung: 07.10.2020
(73) Patentinhaber: K. A. Schmersal Holding GmbH & Co. KG, 42279 Wuppertal (DE)
(72) Erfinder: Wilting, Andreas, 58300 Wetter (DE)
(74) Vertreter: Sparing Röhl Henseler

(56) Entgegenhaltungen:
- DE-A1- 3 508 302
- DE-C1- 19 725 491
- DE-U1- 29 818 422

## Beschreibung

Die Erfindung betrifft einen Sicherheitsschalter mit seilbetätigbarer Schnellabschaltung nach dem Oberbegriff des Anspruchs 1.

Aus DE 10 2015 111 071 A1 ist eine Seilzugnotschaltvorrichtung bekannt, die ein Gehäuse umfasst, in dem Steuerschalter angeordnet sind, die von einem Betätigungshebel aus über eine Nockenwalze betätigbar sind. Am Betätigungshebel ist im Allgemeinen ein nach beiden Richtungen laufendes Zugseil befestigt, das häufig für ein Not-Aus oder Not-Halt an Förder- und Bandanlagen oder sonstigen Anlagen verwendet wird. Um solche Anlagen in einem Notfall möglichst schnell stoppen zu können, ist dafür beispielsweise parallel zu den entsprechenden Anlagen eine Reißleine gespannt. Die Reißleine kann dabei gegebenenfalls an jeder Stelle erreicht werden. Durch Betätigung der Reißleine wird die daraus resultierende Seilauslenkung auf einen mit der Reißleine zusammenwirkenden Seilzugschalter übertragen und dieser betätigt und dadurch beispielsweise eine Antriebseinrichtung gestoppt. Durch das Ziehen einer der beiden Reißleinen wird eine der beiden auf den Hebel wirkenden Kräfte größer, so dass sich dieser zu der entsprechenden Seite bewegt und um seine Achse dreht. Eine Vorspannkraft der Reißleine wird dabei eingestellt.

Bei dem Einsatzgebiet Sicherheitsschalter ist es zudem grundsätzlich notwendig, das Sicherheitssignal nach dem Auslösen aufrechtzuerhalten und somit eine ungewollte Rückstellung zu verhindern. Die Aufhebung des Sicherheitssignals kann nur durch eine manuelle Rückstellung am Schalter händisch durchgeführt werden. Erforderlich ist hierfür die Integration eines Sperrmechanismus.

Als Sperrmechanismus sind dazu im Stand der Technik separat platzierte Baugruppen bekannt, wie beispielsweise in DE 29 35 420 C2 und DE 35 39 766 C2 beschrieben. Derartige Baugruppen sind aufwändig und benötigen Platz. Die Funktionssicherheit wird zudem durch einen aufwändigen Aufbau nachteilig beeinflusst.

Die Druckschrift DE 298 18 422 U1 offenbart einen Sicherheitsschalter mit seilbetätigbarer Schnellabschaltung, der dem Oberbegriff des Anspruchs 1 entspricht.

Aufgabe der Erfindung ist es daher, einen Sicherheitsschalter mit seilbetätigbarer Schnellabschaltung zu schaffen, der einen verbesserten Sperrmechanismus liefert und dabei einfach aufgebaut und herstellbar ist.

Diese Aufgabe wird durch die Merkmale des Anspruchs 1 gelöst.

Hierdurch wird ein Sicherheitsschalter geschaffen, der durch eine Integration eines axialen Sperrmechanismus im Vergleich zu bekannten Systemen einen flachen, platzsparenden Aufbau zulässt. Es wird der Sperrmechanismus einer axialen Rastung realisiert unter Verwendung bereits vorhandener Komponenten, so dass vorgebbare äußere Abmessungen eines Schaltergehäuses eingehalten werden können. Der Sperrmechanismus umfasst eine in der Schaltwalze axial verschieblich geführte Entriegelungswelle, wozu die Schaltwalze zumindest teilweise als Hohlwelle ausgebildet ist. Schaltwalze und Entriegelungswelle sind so vorzugsweise koaxial ineinander verschiebbare Wellen, deren Drehbeweglichkeit gekoppelt ist, um vorzugsweise nur eine geringe Verdrehbarkeit zueinander anstelle einer starren Kopplung auszubilden. Leichte Zugspannungskräfte, die auf die Reißleine wirken, können dann gepuffert werden, ohne dass eine Schnellabschaltung verursacht wird. Die Hohlwelle bildet dann eine Außenwelle, die die Entriegelungswelle als in der Hohlwelle verschiebbare Innenwelle aufnimmt. Eine solche Bauweise ist sehr platzsparend, da der Sperrmechanismus somit zumindest teilweise von der Schaltwalze aufgenommen wird.

Die axiale Verschiebbarkeit der Entriegelungswelle wird von dieser übertragen auf ein Sperrglied, das als ein Gleitstück auf der Hohlwelle sitzt, wobei dieser Sitz drehfest an der Hohlwelle ausgebildet ist. Die Hohlwelle besitzt dazu beispielsweise einen mehrkantigen Außenquerschnitt und ist besonders bevorzugt als Sechskantwelle ausgebildet.

Die axiale Verschiebbarkeit der Entriegelungswelle ist ferner federvorspannbar gegenüber der Hohlwelle. Die Hohlwelle, die im Schaltergehäuse vorzugsweise ortsfest gelagert ist, nimmt einen Energiespeicher für einen Antrieb der Entriegelungswelle auf. Die Entriegelungswelle wird dadurch befähigt, das von ihr geführte Sperrglied gegenüber einem Gegenlager zu verfahren. Vorzugsweise ist als Energiespeicher eine Druckfeder, insbesondere auch eine Gasdruckfeder, vorgesehen. Die Druckfeder kann die Entriegelungswelle gegenüber der Hohlwelle vorspannen in einer Vorspann-Position, bei der sich das Sperrglied an einem Gegenlager federvorgespannt abstützt. Bei einer Drehung der Schaltwalze aufgrund einer angreifenden Seilzugspannung führt die zugeordnete Drehung der Entriegelungswelle mit dem aufgesetzten Sperrglied zu einer Lageänderung des Sperrglieds in eine Außereingriffsstellung zum Gegenlager. Der Energiespeicher der Druckfeder kann sich entlasten und bedingt eine axiale Verschiebung des Sperrglieds. Das Gegenlager weist Rastflächen auf, die ein Zurückdrehen des Sperrglieds durch vorzugsweise mechanischen Anschlag verhindern. Die Außereingriffsstellung ist somit eine axiale Rastungs-Position. Erst durch Laden des Energiespeichers, also erneutes Vorspannen der Druckfeder, durch beispielsweise Zurückziehen der Entriegelungswelle ist eine Drehung der Schaltwalze zurück in ihre Ausgangsstellung, insbesondere die Schaltstellung, möglich. Die Entriegelungswelle besitzt hierzu an ihrem freien Ende vorzugsweise einen Entriegelungsknopf.

Die Schaltwalze kann in bekannter Weise Nockenscheiben zum Betätigen der Schaltkontakte aufweisen, wozu vorzugsweise ein schwenkbeweglicher Betätigungshebel vorgesehen ist. Um die Schaltwalze in der Schaltposition bis zur Überwindung einer wählbaren Zugkraft einer Reißleine zu halten, können in bekannter Weise gefederte Rastsperren vorgesehen sein.

Weitere Ausgestaltungen der Erfindung sind der nachfolgenden Beschreibung und den Unteransprüchen zu entnehmen.

Die Erfindung wird nachstehend anhand des in den beigefügten Abbildungen dargestellten Ausführungsbeispiels näher erläutert.
Fig. 1 zeigt schematisch eine Vorderansicht eines Sicherheitsschalters mit seilbetätigbarer Schnellabschaltung in einer Schalt-Stellung,
Fig. 2 zeigt schematisch einen Teillängsschnitt des Sicherheitsschalters gemäß Fig. 1,
Fig. 3 zeigt schematisch einen Querschnitt des Sicherheitsschalters gemäß Fig. 1 im Bereich eines Sperrglieds,
Fig. 4 zeigt schematisch eine Vorderansicht eines Sicherheitsschalters mit seilbetätigbarer Schnellabschaltung in einer Not-Aus-Stellung,
Fig. 5 zeigt schematisch einen Teillängsschnitt des Sicherheitsschalters gemäß Fig. 4,
Fig. 6 zeigt schematisch einen Querschnitt des Sicherheitsschalters gemäß Fig. 4 im Bereich eines Sperrglieds.

Wie Fig. 1 bis Fig. 3 zeigen, betrifft die Erfindung einen Sicherheitsschalter mit seilbetätigbarer Schnellabschaltung. Der Sicherheitsschalter umfasst ein Gehäuse 1 mit in dem Gehäuse 1 angeordneten Schaltkontakten (nicht dargestellt) und mit einer auf die Schaltkontakte arbeitenden Schaltwalze 2. Auf die Schaltwalze 2 wirkt eine Betätigungseinrichtung 3, an die ein Seilzug 4 angeschlossen ist.

Die Schaltwalze 2 ist mindestens teilweise als eine Hohlwelle 5 ausgebildet, in der eine mit der Hohlwelle 5 in Drehrichtung gekoppelte Entriegelungswelle 6 federvorgespannt axial verschiebbar angeordnet ist.

Die Entriegelungswelle 6 trägt an einem betätigungsseitigen Ende einen Entriegelungsgriff 7. Mit der Entriegelungswelle 6 ist ferner zwangsgekoppelt ein drehfest auf der Hohlwelle 5 positioniertes Sperrglied 8, das gegenüber der Hohlwelle 5 axial verschiebbar ist. Das Sperrglied 8 bestimmt in einer Eingriffsstellung mit einem Gegenlager 9, das gehäusefest angeordnet ist, einen federvorgespannten Axialhub X der Entriegelungswelle 6, der für eine axiale Rastung der Schaltwalze 2 nach einer Schnellabschaltung bedingten Drehung der Hohlwelle 5 das Sperrglied 8 in einer Außereingriffsstellung verfährt.

Die Betätigungseinrichtung 3 ist dabei vorzugsweise als schwenkbeweglicher Betätigungshebel ausgebildet. Ferner ist die Entriegelungswelle 6 vorzugsweise geführt in der Hohlwelle 5 aufgenommen. Damit das Sperrglied 8 drehfest auf der Hohlwelle 5 verschiebbar ist, besitzt die Hohlwelle 5 vorzugsweise einen unrunden Außenquerschnitt. Besonders bevorzugt ist die Hohlwelle 5 eine Mehrkantwelle, beispielsweise eine Sechskantwelle. Die Entriegelungswelle 6 ist vorzugsweise über mindestens einen nutgeführten Mitnehmerstift 10 axial verschiebbar an die Hohlwelle 5 koppelbar. Die Hohlwelle 5 weist dazu eine axial sich erstreckende Führungsnut 11 auf, die den Verschiebeweg des Sperrglieds 8 in axialer Richtung festlegt, zum Beispiel durch ein axial sich erstreckendes Langloch.

Der mindestens eine Mitnehmerstift 10 fixiert zudem das Sperrglied 8 an der Entriegelungswelle 6. Das Sperrglied 8 ist beispielsweise als eine Sperrscheibe ausgebildet.

Wie insbesondere Fig. 2 zeigt, bildet die Hohlwelle 5 außenseitig eine Geradführung, an der das Sperrglied 8, gekoppelt an die Entriegelungswelle 6, drehfest geführt ist und schieberartig beweglich gelagert ist über die Führungsnut 11 in der Hohlwelle 5 bzw. der Schaltwalze 2. Das Sperrglied 8, die Entriegelungswelle 6 und der Mitnehmerstift 10 bilden somit eine lineare Bewegungseinheit, die an der Hohlwelle 5 der Schaltwalze 2 geführt ist.

Wie insbesondere Fig. 2 und Fig. 3 zeigen, kann das Gegenlager 9 von einer Stirnseite 12 eines kastenartigen Anschlags gebildet werden. Der kastenartige Anschlag ist vorzugsweise gehäusefest positioniert. Die Federvorspannung der Entriegelungswelle 6 mittels beispielsweise einer Druckfeder 13 ist vorzugsweise derart gewählt, dass dann, wenn die Sperrscheibe 8 an der Stirnseite 12 des kastenartigen Anschlags anliegt, die Entriegelungsswelle 6 vorgespannt ist mit dem federvorgespannten Axialhub X in einer Schalt-Stellung, wie in Fig. 3 dargestellt ist.

Das Sperrglied 8 weist dazu vorzugsweise einen schenkelförmigen Fortsatz 14 auf. Wie Fig. 6 zeigt, ist das Sperrglied 8 mit Fortsatz 14 gegenüber der Stirnseite 12 des kastenartigen Anschlags verdrehbar in eine Außereingriffsstellung, dann wenn die Hohlwelle 5 sich dreht und dabei einen vorgegeben Drehwinkel überschreitet.

Die vorgespannte Feder 13 kann den Axialhub X freigeben, da das Sperrglied 8 sich axial in eine Raststellung vorschieben kann, wie in Fig. 5 dargestellt ist. Dadurch dass der kastenartige Anschlag des Gegenanschlags 9 Seitenflächen 15 aufweist, gegen die der schenkelförmige Fortsatz 14 des Sperrglieds 8 sich seitlich anlegen kann, ergibt sich eine Raststellung für die Schaltwalze 2, da diese sich nicht in die Schalt-Position zurückdrehen kann. Dies verhindert das Sperrglied 8. Erst durch einen inversen Axialhub X kann das Sperrglied 8 in die federvorgespannte Eingriffsstellung zurückversetzt werden, wie in Fig. 3 dargestellt ist.

Die Schaltwalze 2 trägt in bekannter Weise Nockenscheiben 16, durch die Schaltkontakte 17 betätigbar sind, wozu die Betätigungseinrichtung 3 in Form eines schwenkbeweglichen Betätigungshebels auslenkbar ist, wie in Fig. 1 und Fig. 3 als auch Fig. 4 und Fig. 6 dargestellt ist. Fig. 1 zeigt zudem, dass die Betätigungseinrichtung vorzugsweise an zwei gegenüberliegenden Seiten jeweils mit einer Reißleine 4 verbindbar ist.

Anstelle der Federvorspannung oder einer Gasdruckfederanordnung können andere Energiespeicher eingesetzt werden, die einen axialen Antrieb ermöglichen.

Die vorstehend beschriebene Lösung einer axialen Rastung bei einem seilbetätigbaren Sicherheitsschalter ist zusammenfassend und beispielhaft wie folgt zu beschreiben:
In der außenliegenden Hohlwelle 5, an der der Betätiger 3 des Sicherheitsschalters angeschlossen ist, ist die durch eine Feder 13 oder sonstigen Energiespeicher vorgespannte Entriegelungswelle 6 platziert. Am Ende der Entriegelungswelle 6 befindet sich der Entriegelungsgriff 7. Im Inneren des Sicherheitsschalters wird die Entriegelungswelle 6 durch die sich dort beispielsweise befindliche Sechskantwelle aufgenommen und geführt. Der Mitnehmerstift 10 verbindet hier die Entriegelungswelle 6 mit dem Sperrglied 8, insbesondere einer Sperrscheibe. Die Sperrscheibe selbst wird ebenfalls durch die Sechskantwelle geführt. Die lineare Bewegung der Einheit aus Sperrscheibe 8, Entriegelungswelle 6 und Mitnehmerstift 10 wird durch das vorhandene Langloch 11 in der Sechskantwelle 5 ermöglicht.

In der Ausgangsposition des Schalters (nicht verriegelt), wie in Fig. 3 dargestellt, liegt die Sperrscheibe 8 an der Stirnseite 12 des Gegenlagers 9 im Gehäuse 1 an. Die Feder 13 der Entriegelungswelle 6 ist vorgespannt.

Sobald sich die Schaltwalze 2 dreht und einen wählbaren Wert/Drehwinkel überschreitet, verlässt die Sperrscheibe 8 den Bereich des Gegenlagers 9 und wird durch die vorgespannte Feder 13 nach vorne, d.h. gehäuseeinwärts, geschoben.

Die neue Position der Sperrscheibe 8 lässt eine Rückstellung der Schaltwalze 2 in die 0° Stellung nicht mehr zu. Der Schenkel 14 der Sperrscheibe 8 liegt nun seitlich am Gegenlager 9 des Gehäuses 1 bzw. den Seitenflächen 15 an (verriegelt).

Die Rückstellung des Systems erfolgt, indem man am Entriegelungsgriff 7 zieht und so die Sperrscheibe 8 aus dem Bereich des Gegenlagers 9 zieht. Parallel kann der Betätiger 3 des Sicherheitsschalters händisch in die 0° Stellung gebracht werden.

Das System ist nun wieder entsperrt und in der Ausgangslage.

## Patentansprüche

1. Sicherheitsschalter mit seilbetätigbarer Schnellabschaltung mit in einem Gehäuse (1) angeordneten Schaltkontakten (17), mit einer auf die Schaltkontakte arbeitenden Schaltwalze (2), mit einer auf die Schaltwalze (2) wirkenden Betätigungseinrichtung (3), an die ein Seilzug (4) angeschlossen ist, wobei
die Schaltwalze (2) mindestens teilweise als eine Hohlwelle (5) ausgebildet ist, in der eine mit der Hohlwelle (5) in Drehrichtung gekoppelte Entriegelungswelle (6) angeordnet ist, wobei die Entriegelungswelle (6) an einem betätigungsseitigen Ende einen Entriegelungsgriff (7) trägt, **dadurch gekennzeichnet, dass** die Entriegelungswelle (6) federvorgespannt axial verschiebbar angeordnet ist, wobei mit der Entriegelungswelle (6) ein drehfest auf der Hohlwelle (5) positioniertes, gegenüber der Hohlwelle (5) axial verschiebbares Sperrglied (8) zwangsgekoppelt ist und das Sperrglied (8) in einer Eingriffsstellung mit einem gehäusefesten Gegenlager (9) einen federvorgespannten Axialhub (X) der Entriegelungswelle (6) bestimmt, der für eine axiale Rastung der Schaltwalze (2) nach einer Schnellabschaltung bedingten Drehung der Hohlwelle (5) das Sperrglied (8) in eine Außereingriffsstellung verfährt.

2. Sicherheitsschalter nach Anspruch 1, **dadurch gekennzeichnet, dass** die Betätigungseinrichtung (3) als schwenkbeweglicher Betätigungshebel ausgebildet ist.

3. Sicherheitsschalter nach Anspruch 1 oder 2, **dadurch gekennzeichnet, dass** die Entriegelungswelle (6) geführt in der Hohlwelle (5) aufgenommen ist.

4. Sicherheitsschalter nach einem der Ansprüche 1 bis 3, **dadurch gekennzeichnet, dass** die Hohlwelle (5) einen unrunden Außenquerschnitt besitzt.

5. Sicherheitsschalter nach einem der Ansprüche 1 bis 4, **dadurch gekennzeichnet, dass** die Hohlwelle (5) eine Mehrkantwelle ist.

6. Sicherheitsschalter nach einem der Ansprüche 1 bis 5, **dadurch gekennzeichnet, dass** die Entriegelungswelle (6) über mindestens einen nutgeführten Mitnehmerstift (10) axial verschiebbar an die Hohlwelle (5) koppelbar ist.

7. Sicherheitsschalter nach Anspruch 6, **dadurch gekennzeichnet, dass** der mindestens eine Mitnehmerstift (10) das Sperrglied (8) an der Entriegelungswelle (6) fixiert.

8. Sicherheitsschalter nach Anspruch 7, **dadurch gekennzeichnet, dass** das Sperrglied (8) als Sperrscheibe ausgebildet ist.

9. Sicherheitsschalter nach Anspruch 7 oder 8, **dadurch gekennzeichnet, dass** die Hohlwelle (5) eine Geradführung bildet, an der das Sperrglied (8), gekoppelt an die Entriegelungswelle (6), drehfest geführt und schieberartig beweglich gelagert ist.

10. Sicherheitsschalter nach Anspruch 9, **dadurch gekennzeichnet, dass** das Sperrglied (8), die Entriegelungswelle (6) und der Mitnehmerstift (10) eine lineare Bewegungseinheit bilden, die an der Hohlwelle (5) geführt ist.

11. Sicherheitsschalter nach Anspruch 10, **dadurch gekennzeichnet, dass** zur Führung an der Hohlwelle (5) diese ein axial sich erstreckendes Langloch (11) aufweist.

12. Sicherheitsschalter nach einem der Ansprüche 1 bis 11, **dadurch gekennzeichnet, dass** das Gegenlager (9) von einer Stirnseite (12) eines kastenartigen Anschlags gebildet ist.

13. Sicherheitsschalter nach Anspruch 12, **dadurch gekennzeichnet, dass** die Feder (13) der Entriegelungswelle (6) vorgespannt ist, wenn die Sperrscheibe (8) an der Stirnseite (12) des kastenartigen Anschlags anliegt.

14. Sicherheitsschalter nach Anspruch 13, **dadurch gekennzeichnet, dass** die Sperrscheibe (8) mit einem schenkelförmigen Fortsatz (14) gegenüber der Stirnseite (12) des kastenartigen Anschlags verdrehbar ist in einen Außereingriff derart, wenn die Hohlwelle (5) einen vorgegebenen Drehwinkel überschreitet, dass die vorgespannte Feder (13) die Sperrscheibe (8) in eine Raststellung verschiebt.

15. Sicherheitsschalter nach Anspruch 14, **dadurch gekennzeichnet, dass** der kastenartige Anschlag Seitenflächen (15) aufweist, gegen die der schenkelförmige Fortsatz (14) seitlich anliegt in der Raststellung.

16. Sicherheitsschalter nach einem der Ansprüche 1 bis 15, **dadurch gekennzeichnet, dass** durch einen inversen Axialhub (X) das Sperrglied (8) in die federvorgespannte Eingriffsstellung zurückversetzbar ist.

17. Sicherheitsschalter nach einem der Ansprüche 1 bis 16, **dadurch gekennzeichnet, dass** die Schaltwalze (2) Nockenscheiben (16) trägt, durch die Schaltkontakte (17) betätigbar sind, wozu die Betätigungseinrichtung (3) in Form eines schwenkbeweglichen Betätigungshebels auslenkbar ist, der an zwei gegenüberliegenden Seiten jeweils mit einer Reißleine (4) verbindbar ist.

18. Sicherheitsschalter nach einem der Ansprüche 1 bis 17, **dadurch gekennzeichnet, dass** die Federvorspannung mittels einer Gasdruckfederanordnung ausgebildet ist.

## Claims

1. Safety switch with pull-wire emergency stop control, comprising switching contacts (17) arranged in a housing (1), comprising a switching roller (2) working onto the switching contacts, comprising an actuating device (3) acting on the switching roller (2) and to which a pull-wire (4) is connected, wherein the switching roller (2) is at least in part made as a hollow shaft (5) in which an unlocking shaft (6) coupled to the hollow shaft (5) in the direction of rotation is arranged, wherein the unlocking shaft (6) has an unlocking handle (7) at an actuation-side end, **characterized in that** the unlocking shaft (6) is arranged such that it can be axially displaced in a spring-biased manner, wherein a locking member (8) positioned on the hollow shaft (5) in a rotationally fixed manner and axially displaceable in relation to the hollow shaft (5) is positively coupled to the unlocking shaft (6) and the locking member (8), in an engagement position with a counter bearing (9) fixed to the housing, determines a spring-biased axial stroke (X) of the unlocking shaft (6), which axial stroke moves the locking member (8) into a disengagement position for axial latching of the switching roller (2) after rotation of the hollow shaft (5) caused by emergency stop.

2. Safety switch according to Claim 1, **characterized in that** the actuating device (3) is designed as a pivotable operating lever.

3. Safety switch according to Claim 1 or 2, **characterized in that** the unlocking shaft (6) is held in the hollow shaft (5) in a guided manner.

4. Safety switch according to one of Claims 1 to 3, **characterized in that** the hollow shaft (5) has a non-round outer cross section.

5. Safety switch according to one of Claims 1 to 4, **characterized in that** the hollow shaft (5) is a polygonal shaft.

6. Safety switch according to one of Claims 1 to 5, **characterized in that** the unlocking shaft (6) can be coupled to the hollow shaft (5) in an axially displaceable manner via at least one groove-guided driver pin (10).

7. Safety switch according to Claim 6, **characterized in that** the at least one driver pin (10) fixes the locking member (8) to the unlocking shaft (6).

8. Safety switch according to Claim 7, **characterized in that** the locking member (8) is designed as a locking disc.

9. Safety switch according to Claim 7 or 8, **characterized in that** the hollow shaft (5) forms a straight guide on which the locking member (8), coupled to the unlocking shaft (6), is guided in a rotationally fixed manner and mounted such that it can move in the manner of a slide.

10. Safety switch according to Claim 9, **characterized in that** the locking member (8), the unlocking shaft (6) and the driver pin (10) form a linear movement unit which is guided on the hollow shaft (5).

11. Safety switch according to Claim 10, **characterized in that**, for guidance on the hollow shaft (5), the said hollow shaft has an axially extending elongate hole (11).

12. Safety switch according to one of Claims 1 to 11, **characterized in that** the counter bearing (9) is formed by a front side (12) of a box-like stop.

13. Safety switch according to Claim 12, **characterized in that** the spring (13) of the unlocking shaft (6) is preloaded when the locking disc (8) bears against the front side (12) of the box-like stop.

14. Safety switch according to Claim 13, **characterized in that** the locking disc (8) with a limb-like projection (14) is rotatable in relation to the front side (12) of the box-like stop to a disengagement, when the hollow shaft (5) exceeds a prespecified rotation angle, in such a way that the biased spring (13) moves the locking disc (8) to a latching position.

15. Safety switch according to Claim 14, **characterized in that** the box-like stop has side faces (15) against which the limb-like projection (14) bears laterally in the latching position.

16. Safety switch according to one of Claims 1 to 15, **characterized in that** the locking member (8) can be reset to the spring-biased engagement position by an inverse axial stroke (X).

17. Safety switch according to one of Claims 1 to 16, **characterized in that** the switching roller (2) has cam discs (16) by way of which switching contacts (17) can be operated, for which purpose the actuating device (3) in the form of a pivotable operating lever which can be connected on two opposite sides to a respective release cord (4) can be deflected.

18. Safety switch according to one of Claims 1 to 17, **characterized in that** the spring bias is formed by means of a pneumatic spring arrangement.

## Revendications

1. Commutateur de sécurité avec un arrêt rapide à commande par câble avec des contacts de commutation (17) disposés dans un boîtier (1), avec un tambour de commutation (2) fonctionnant sur les contacts de commutation, avec un dispositif d'actionnement (3) agissant sur le tambour de commutation (2), auquel est raccordé (4) un câble Bowden (4), dans lequel
le tambour de commutation (2) est réalisé au moins en partie en tant qu'un arbre creux (5), dans lequel est disposé un arbre de déverrouillage (6) couplé dans le sens de rotation à l'arbre creux (5), dans lequel l'arbre de déverrouillage (6) supporte sur une extrémité côté actionnement une poignée de déverrouillage (7), **caractérisé en ce que** l'arbre de déverrouillage (6) est disposé, précontrainte par ressort, de manière à pouvoir coulisser axialement, dans lequel un organe de blocage (8) pouvant coulisser axialement par rapport à l'arbre creux (5), positionné de manière solidaire en rotation sur l'arbre creux (5) est couplé en force à l'arbre de déverrouillage (6) et l'organe de blocage (8) définit, dans une position de prise avec un contre-palier (9) solidaire du boîtier une course axiale (X) précontrainte par ressort de l'arbre de déverrouillage (6), qui déplace l'organe de blocage (8) dans une position hors prise pour un enclenchement axial du tambour de commutation (2) après une rotation, liée à l'arrêt rapide, de l'arbre creux (5).

2. Commutateur de sécurité selon la revendication 1, **caractérisé en ce que** le dispositif d'actionnement (3) est réalisé en tant que levier d'actionnement mobile par pivotement.

3. Commutateur de sécurité selon la revendication 1 ou 2, **caractérisé en ce que** l'arbre de déverrouillage (6) est logé de manière guidée dans l'arbre creux (5).

4. Commutateur de sécurité selon l'une quelconque des revendications 1 à 3, **caractérisé en ce que** l'arbre creux (5) possède une section transversale extérieure non ronde.

5. Commutateur de sécurité selon l'une quelconque des revendications 1 à 4, **caractérisé en ce que** l'arbre creux (5) est un arbre polygonal.

6. Commutateur de sécurité selon l'une quelconque des revendications 1 à 5, **caractérisé en ce que** l'arbre de déverrouillage (6) peut être couplé à l'arbre creux (5) de manière à pouvoir coulisser axialement par l'intermédiaire d'au moins une broche d'entraînement (10) guidée sur rainure.

7. Commutateur de sécurité selon la revendication 6, **caractérisé en ce que** l'au moins une broche d'entraînement (10) fixe l'organe de blocage (8) sur l'arbre de déverrouillage (6).

8. Commutateur de sécurité selon la revendication 7, **caractérisé en ce que** l'organe de blocage (8) est réalisé en tant que disque de blocage.

9. Commutateur de sécurité selon la revendication 7 ou 8, **caractérisé en ce que** l'arbre creux (5) forme un guidage rectiligne, sur lequel l'organe de blocage (8), couplé à l'arbre de déverrouillage (6), est guidé de manière solidaire en rotation et est monté de manière mobile à la manière d'un coulisseau.

10. Commutateur de sécurité selon la revendication 9, **caractérisé en ce que** l'organe de blocage (8), l'arbre de déverrouillage (6) et la broche d'entraînement (10) forment une unité de déplacement linéaire, qui est guidée sur l'arbre creux (5).

11. Commutateur de sécurité selon la revendication 10, **caractérisé en ce que** pour le guidage sur l'arbre creux (5), celui-ci présente un trou oblong (11) s'étendant axialement.

12. Commutateur de sécurité selon l'une quelconque des revendications 1 à 11, **caractérisé en ce que** le contre-palier (9) est formé par un côté frontal (12) d'une butée de type caisson.

13. Commutateur de sécurité selon la revendication 12, **caractérisé en ce que** le ressort (13) de l'arbre de déverrouillage (6) est précontraint quand le disque de blocage (8) repose sur le côté frontal (12) de la butée de type caisson.

14. Commutateur de sécurité selon la revendication 13, **caractérisé en ce que** le disque de blocage (8) peut être tourné avec un prolongement (14) en forme de branche par rapport au côté frontal (12) de la butée de type caisson en hors prise de telle manière que, quand l'arbre creux (5) dépasse un angle de rotation prédéfini, le ressort (13) précontraint déplace par coulissement le disque de blocage (8) dans une position d'enclenchement.

15. Commutateur de sécurité selon la revendication 14, **caractérisé en ce que** la butée de type caisson présente des faces latérales (15), contre lesquelles le prolongement (14) en forme de branche repose latéralement dans la position d'enclenchement.

16. Commutateur de sécurité selon l'une quelconque des revendications 1 à 15, **caractérisé en ce que** l'organe de blocage (8) peut être ramené dans la position de prise précontrainte par ressort par une course axiale inverse (X).

17. Commutateur de sécurité selon l'une quelconque des revendications 1 à 16, **caractérisé en ce que** le tambour de commutation (2) supporte des disques à cames (16), par lesquels des contacts de commutation (17) peuvent être actionnés, le dispositif d'actionnement (3) pouvant être dévié à cet effet sous la forme d'un levier d'actionnement mobile par pivotement, qui peut être relié respectivement à une tirette (4) sur deux côtés se faisant face.

18. Commutateur de sécurité selon l'une quelconque des revendications 1 à 17, **caractérisé en ce que** la précontrainte par ressort est réalisée au moyen d'un ensemble de ressort pneumatique.
